# FASCICULE DE BREVET EUROPEEN

(11) **EP 4 073 431 B1**
(45) Date de publication et mention de la délivrance du brevet: **01.07.2026**
(21) Numéro de dépôt: 20817424.3
(22) Date de dépôt: 09.12.2020
(51) Int. Cl.: F23C 3/00, F27B 9/06, F27B 9/36

(54) **ÉLÉMENT DE CHAUFFAGE RADIANT À EXTRÉMITÉ LIBRE**
STRAHLUNGSHEIZKÖRPER MIT FREIEM ENDE
RADIANT HEATING ELEMENT WITH FREE END

(30) Priorité: 10.12.2019 BE 201905879
(43) Date de publication de la demande: 19.10.2022
(73) Titulaire: Drever International, 4031 Liège (Angleur) (BE)
(72) Inventeur: HOANG, Van-Long, 4031 Angleur (BE); LHOEST, Alexandre, 4700 Eupen (BE); PENSIS, Olivier, 4420 Montegnée (BE)
(74) Mandataire: Gevers Patents
(86) Numéro de dépôt international: PCT/EP2020/085276
(87) Numéro de publication internationale: WO 2021/116169

(56) Documents cités:
- JP-A- 2001 330 209
- JP-A- 2005 069 595
- JP-A- H01 150 705
- JP-A- S50 150 036
- US-B2- 10 011 887

## Description

### Domaine technique

L'invention se rapporte à un élément de chauffage radiant pour le traitement thermique de produits, plus particulièrement de produits métalliques. L'invention se rapporte aussi à une méthode de fixation d'éléments de chauffage radiant dans un four pour le traitement thermique de produits, plus particulièrement de produits métalliques.

### Etat de la technique

Les fours pour le traitement thermique de produits métalliques, sous forme de bande, comprennent en général une série de tubes de chauffage radiants placés les uns au-dessus des autres et/ou les uns à côté des autres selon des rangées verticales et/ou horizontales. En général, les produits à traiter défilent verticalement et/ou horizontalement vis-à-vis de ces tubes de chauffage radiants et/ou entre ces tubes de chauffage radiants au départ desquels est émise de la chaleur par rayonnement.

Chaque tube de chauffage radiant comprend une source de chaleur, laquelle peut par exemple se présenter sous la forme d'un brûleur muni d'au moins une entrée d'un produit combustible, d'au moins une entrée d'un comburant et d'au moins une sortie de produits de combustion de telle sorte que, alimenté en un produit combustible et en comburant, avec ou sans système de récupération de chaleur, le brûleur développe une flamme au sein de l'élément radiant au départ duquel rayonne alors de la chaleur vers les produits métalliques à traiter.

Les tubes de chauffage radiants, prévus pour chauffer un produit métallique sur toute sa largeur et en profondeur, sont généralement des éléments de forme allongée qui sont délimités par deux extrémités et qui sont supportés entre deux parois d'un four par chacune de leurs deux extrémités. Dans la pratique, les tubes de chauffage radiants ont un premier moyen de fixation, au niveau de leur première extrémité, à une première paroi du four comprenant une amenée pour la source de chaleur, et un deuxième moyen de fixation au niveau de leur deuxième extrémité.

Un problème connu de ce type de tube de chauffage radiant est leur durée de vie limitée. En effet, ce mode de supportage associé à une température élevée induit des contraintes et des déformations structurales dans le tube de chauffage radiant qui, suite à un phénomène de fluage, accentue le vieillissement du tube de chauffage radiant. En effet, il est généralement observé une relaxation des contraintes qui va de pair avec un accroissement des déformations. Cet accroissement induit alors des excentrements qui conduisent à une augmentation des contraintes.

Une solution connue visant à limiter les contraintes et les déformations structurales dans le tube de chauffage radiant est d'accorder un ou plusieurs degrés de liberté au deuxième moyen de fixation au niveau de la paroi du four opposée à l'amenée de chaleur. L'intérêt d'avoir une deuxième fixation avec un ou plusieurs degrés de liberté est de réduire certaines contraintes thermomécaniques. C'est notamment le cas des tubes de chauffage radiants décrits dans les documents US1001188782 et JP2001330209A.

En outre, notamment parce que les contraintes structurales restent importantes, et que les tubes de chauffage doivent donc régulièrement être remplacés, il est souhaité de simplifier la maintenance des fours contenant des tubes de chauffage radiants.

Il existe aussi des tubes de chauffage radiants prévus pour être fixés sous une paroi horizontale. Un tube radiant d'un tel type est décrit dans le document JP2005069595A.

JPH01150705A divulgue un élément radiant.

### Résumé de l'invention

Un des buts de la présente invention est de fournir un élément de chauffage radiant destiné à être placé sur une paroi verticale et permettant une maintenance réduite et particulièrement aisée.

A cet effet, les inventeurs proposent un élément radiant destiné à être placé sur une première paroi verticale d'un four et comprenant :
- une première extrémité située d'un premier côté de l'élément radiant ;
- une deuxième extrémité située d'un deuxième côté de l'élément radiant, le deuxième côté étant opposé au premier côté ;
- une structure radiante pour le chauffage à l'intérieur dudit four, située entre lesdites première extrémité et deuxième extrémité ;
- un conduit pour une amenée d'énergie à l'intérieur de ladite structure radiante, ledit conduit étant situé du premier côté de l'élément radiant;
- une première jambe de fixation pour coupler mécaniquement la structure radiante à un support localisé sur ladite première paroi, ladite première jambe étant située du premier côté de l'élément radiant ; et
- un premier moyen de couplage pour coupler mécaniquement ladite première jambe audit support ;

caractérisé en ce que la deuxième extrémité est libre ; et
en ce que ledit premier moyen de couplage comprend :
   - une première partie agencée pour être fixe par rapport audit support, et
   - une deuxième partie fixe par rapport à ladite première jambe, la première partie et la deuxième partie étant mécaniquement couplées via une première interface de façon à permettre un déplacement relatif entre la première partie et deuxième partie.

Le premier moyen de couplage permet un déplacement relatif entre la première jambe et le support. Cela permet de réduire, voire de supprimer, des contraintes liées à des déformations de l'élément radiant suite à par exemple des dilatations/contractions thermiques de ce dernier. L'invention permet un couplage mécanique de la structure radiante au support (lui-même localisé sur une paroi verticale) du côté de la seule première extrémité de l'élément radiant. Elle est donc différente des systèmes connus où l'élément radiant est fixé par ses deux extrémités à des parois verticales se faisant face.

L'élément de chauffage radiant de l'invention, parce qu'il n'est couplé mécaniquement dans un four que par son extrémité du côté de laquelle un conduit d'amenée d'énergie est localisée, permet un positionnement plus simple de celui-ci dans le four en comparaison à un tube de chauffage radiant nécessitant des points de fixation au niveau de ses deux extrémités. Ceci est particulièrement intéressant, car malgré la prolongation de la durée de vie des éléments de chauffage radiant de l'invention, ceux-ci sont néanmoins amenés à devoir être remplacés après un certain temps. Il est donc avantageux d'assurer un tel remplacement avec une bonne accessibilité des constituants de fixation. Aussi, il est avantageux de permettre un remplacement nécessitant le moins de main-d'œuvre possible et une facilité de supervision du / des points de fixation lors du montage, tout en ayant une durée de vie de l'élément radiant allongée.

Un autre avantage de l'élément de chauffage radiant de l'invention est de permettre un montage sûr de celui-ci dans un four. En effet, les tubes radiants de l'état de la technique sont en général positionnés à l'aveugle, c'est à dire que l'opérateur ne voit pas le réceptacle destiné à recevoir le deuxième constituant de fixation situé au niveau de la deuxième extrémité d'un tube de chauffage radiant de l'état de la technique. De ce fait, l'opérateur n'est jamais sûr que la fixation d'un tube de chauffage radiant de l'état de la technique soit correctement accostée dans son réceptacle. Cet inconvénient majeur des tubes de chauffage radiants de l'état de la technique est supprimé lors de l'utilisation de l'élément de chauffage radiant de l'invention présentant un supportage d'un seul côté et ayant une deuxième extrémité libre.

Un autre avantage de l'élément de chauffage radiant de l'invention est de permettre un couplage mécanique de l'élément radiant au four en réduisant, ou même supprimant la/les fixation/s au niveau d'une zone chaude de l'élément de chauffage radiant, que cette/ces fixation/s soit/soient fixe/s ou disposant d'un degré de mobilité. Ceci est particulièrement intéressant car il est généralement observé que c'est au niveau de l'interface entre un constituant servant au couplage mécanique et la structure radiante d'un élément de chauffage radiant que sont concentrées les contraintes les plus importantes, menant à des dégradations accélérées lorsque le couplage mécanique a lieu dans une zone chaude. Par exemple, la haute température peut créer un collage par diffusion de pièces censées être mobiles l'une par rapport à l'autre. Avec l'invention, on élimine avantageusement un support d'extrémité en zone chaude.

Un autre avantage de l'élément de chauffage radiant de l'invention par rapport aux tubes de chauffage radiants de l'état de la technique comprenant plusieurs moyens de fixation positionnés de part et d'autre du tube de chauffage radiant, est d'offrir une plus longue durée de vie à l'élément de chauffage radiant en limitant les contraintes structurales habituellement rencontrées à un ou plusieurs moyens de fixation, contraintes liées au frottement d'un moyen de fixation, à son blocage faisant suite par exemple à une torsion, à son collage par diffusion.

Un élément radiant est normalement soumis à trois sollicitations physiques : son propre poids (permanent), les hautes températures et les variations de température, les pressions/dépressions (permanentes) et les variations de pression/dépression. Les combinaisons de ces sollicitations conduisent aux deux types de d'endommagements : fluage et fatigue. En effet, les hautes températures combinées aux pressions/dépressions permanentes en fonctionnement de l'élément radiant entraînent un fluage de l'élément radiant sous de très faibles sollicitations. Aussi, les hautes températures combinées à une variation des pressions/dépressions et/ou de la température en fonctionnement entraînent une fatigue de l'élément radiant sous de très faibles sollicitations. La fatigue se produit souvent aux zones qui concentrent les contraintes telles que les discontinuités géométriques comme des changements discontinus de sections et les pieds des soudures.

Un autre problème que l'invention propose de résoudre, est de permettre de réduire les écarts entre la durée de vie réelle d'un élément radiant et la durée de vie estimée. Il est observé que les éléments radiants de l'état de la technique ont une durée de vie réelle qui ne correspond généralement pas à la durée de vie estimée. La durée de vie réelle est souvent bien inférieure à la durée de vie estimée, ce qui représente un problème lors du choix des matériaux mis en œuvre dans les éléments radiants. Les incertitudes menant à des durées de vie réelles bien inférieures à celles estimées peuvent provenir :
- des déformations absolues subies par l'élément radiant difficilement prévisibles par simulation,
- des déformations relatives qui se produisent lorsque les parois du four se déforment. Ainsi les parois du four en vis-à-vis qui reçoivent en général le support arrière en zone chaude d'un tube de chauffage radiant de l'état de la technique peuvent avoir des déformations différentes, qui induisent des contraintes ;
- du fait d'avoir un ou plusieurs constituants pour la fixation/support de l'élément radiant au niveau d'une zone chaude ou partiellement chaude de celui-ci,
- du fait de l'installation à l'aveugle d'un constituant pour supporter l'élément radiant dans le four, ...

Le premier côté de l'élément radiant est plus proche de la première paroi que le deuxième côté. La première extrémité de l'élément radiant est plus proche de la première paroi que la deuxième extrémité.

L'interface entre les première et deuxième parties du moyen de couplage peut être un contact mécanique, par exemple lorsque les première et deuxième parties du moyen de couplage sont des surfaces qui glissent l'une sur l'autre. L'interface peut aussi comprendre un assemblage de plusieurs éléments formant le couplage entre la première et la deuxième parties, et comprenant par exemple un galet, une boule, un rouleau, une articulation,... L'interface peut comprendre une surface de glissement et un assemblage de plusieurs éléments.

La première partie du moyen de couplage peut être le support lui-même ou une partie du support.

De préférence, le premier moyen de couplage est un moyen d'appui permettant un déplacement relatif entre la première jambe et le support, par exemple selon une direction ou plusieurs par rapport au support. Par exemple, le déplacement relatif est parallèle à la première paroi. Il peut comprendre un moyen d'appui à glissement, et/ou un moyen d'appui rotatif, notamment, un moyen d'appui à galet ou à rouleau ou une articulation. Le glissement et le roulement par galet permettent un déplacement selon deux directions. Le roulement par rouleau permet un déplacement selon une seule direction.

Un déplacement relatif libre est un déplacement relatif qui, (dans un fonctionnement idéal) ne génère que de très faibles ou pas de moments mécaniques. De préférence, le mouvement relatif libre est selon deux directions (par exemple, parallèlement à la première paroi), de manière encore plus préférée selon une seule direction.

L'amenée d'énergie est par exemple la mise en place d'un brûleur, qui est inséré dans le conduit et qui produit une flamme à l'intérieur de la structure radiante. Un récupérateur peut également être inséré dans le conduit. L'amenée d'énergie à l'intérieur de la structure radiante prend la forme par exemple, l'amenée de gaz chauds issus de la combustion produite à l'extérieur de la structure radiante. Par exemple, l'amenée d'énergie est une amenée de source d'énergie. Dans un autre mode de réalisation, l'amenée d'une source d'énergie correspond au passage d'un câble électrique permettant d'alimenter en énergie électrique des moyens de chauffages électriques positionnés à l'intérieur de la structure radiante (résistance électrique).

Selon un mode de réalisation préféré de l'élément radiant, le conduit est mécaniquement couplé à la structure radiante de façon fixe et au support de façon mobile, par exemple par l'intermédiaire d'un compensateur. Un compensateur se présente par exemple sous la forme d'une pièce accommodant des déplacements mécaniques. Par exemple un compensateur a la forme d'un soufflet flexible. Préférentiellement, un compensateur permet de réaliser une étanchéité entre l'atmosphère du four et le milieu extérieur. Préférentiellement, le conduit est assemblé à la structure radiante, de manière plus préférée, il est soudé. De manière plus préférentielle, le conduit est rectiligne.

De façon préférée, la structure radiante, la première jambe et le conduit sont des constituants différents qui assurent une fonction différente dans l'élément radiant.

La structure radiante de l'invention est par exemple un tube de chauffage radiant. Le terme tube de chauffage radiant est à comprendre au sens large ; il peut s'agir d'une structure à base de tubes (tubes double P par exemple), de boitiers radiants, etc.

Préférentiellement, l'élément radiant est en alliage, de manière plus préférée en acier, de manière encore plus préférée, en acier réfractaire ou en acier base nickel. Un alliage est préférentiellement un alliage métallique.

De préférence, l'élément radiant comprend une structure radiante en alliage fixée à partir d'une seule extrémité (et donc ayant une extrémité libre), ce qui est particulièrement avantageux afin d'allonger la durée de vie des éléments radiants existants. L'élément radiant peut être composé de plusieurs parties de composition et/ou d'alliage différent. De manière plus préférée, la première jambe est en alliage, par exemple en acier.

Par exemple la structure radiante est un tube radiant métallique. Par exemple la structure radiante est une structure à base de tubes radiants métalliques. Par exemple la structure radiante est un boîtier radiant métallique. Tout autre matériau comme des matériaux céramiques (par exemple le carbure de silicium) sont couverts par l'invention.

La structure radiante peut comprendre au moins certaines des caractéristiques de la structure radiante décrite dans le document EP3098551.

La structure radiante est une partie de l'élément radiant apte à émettre par radiation de la chaleur vers un produit, de préférence une bande, de manière encore plus préférée, une bande métallique. De préférence, le conduit est orienté dans l'axe de la première extrémité à la deuxième extrémité, de préférence le conduit est connecté à la première extrémité. De préférence, il y a un appui permanent entre la première jambe et le support, par l'intermédiaire du premier moyen de couplage, afin de permettre un déplacement relatif entre la première jambe et le support.

Le support permet de coupler la structure radiante à la première paroi. Le support est un élément d'ancrage, par exemple, le support est un élément d'ancrage sur la première paroi du four. Le support est préférentiellement vertical. Le support est un élément distinct de l'élément radiant. Il permet de coupler la structure radiante à la première paroi.

Selon un mode de réalisation préféré, le support est un bouchon, par exemple, un élément permettant de fermer une ouverture dans une paroi de four. De préférence, le support est fixé à la paroi du four de sorte à fournir un point d'arrimage pour maintenir la position de l'élément de chauffage radiant dans le four tout en permettant qu'un déplacement relatif libre de la première jambe soit possible et que ce déplacement relatif libre, (dans un fonctionnement idéal) ne génère que de très faibles ou pas de moments mécaniques dans la structure de l'élément de chauffage radiant dus à la déformation thermique d'un ou plusieurs constituant(s) de l'élément de chauffage radiant, en, particulier de la structure radiante. Les fonctions que permettent d'assurer le support sous la forme d'un bouchon peuvent être résumées de la manière suivante :
- assurer le supportage de l'élément de chauffage radiant ;
- assurer la manutention de l'élément de chauffage radiant ;
- assurer un montage aisé ;
- assurer l'étanchéité entre l'intérieur du four et l'extérieur du four au niveau de la paroi à laquelle est fixé l'élément de chauffage radiant.

Selon un autre mode de réalisation, le support est la paroi d'un four sur laquelle, l'élément radiant de l'invention est couplé mécaniquement de sorte à assurer le supportage de l'élément de chauffage radiant. Selon ce mode de réalisation, un crochet est par exemple fixé à la paroi du four.

Selon un mode de réalisation, l'élément radiant est prévu pour que ladite première interface soit à une température plus basse que l'intérieur du four. En effet, le déplacement relatif se produisant sur la première interface, il est particulièrement intéressant qu'elle soit à plus basse température que le four pour éviter un collage entre la première partie et la deuxième partie du premier moyen de couplage, qui nuirait à ce déplacement relatif. Cela permet de transposer les zones où les contraintes sont les plus fortes dans une zone froide, et donc d'augmenter la résistance mécanique de la première interface, dans laquelle se trouvent des contraintes particulièrement grandes.

Par exemple, un isolant peut être arrangé pour former une isolation thermique entre (i) la première interface, et (ii) la structure radiante et/ou l'intérieur du four. D'autres moyens d'obtenir une température plus faible sont possibles dans le cadre de la présente invention, par exemple un système de refroidissement.

Selon un mode de réalisation, ladite première jambe est prévue pour être en appui ou en traction sur ledit support par l'intermédiaire dudit premier moyen de couplage. Elle est généralement en traction si elle est plus haute que le centre de masse de l'élément radiant. Elle est généralement en appui si elle est plus basse que le centre de masse de l'élément radiant. Etre en appui permet que la deuxième partie du premier moyen de couplage vienne en contact avec la première partie du premier moyen de couplage par l'action de la gravité, alors qu'être en traction demande généralement une retenue de la deuxième partie du premier moyen de couplage par rapport à la première partie. Une certaine construction mécanique du premier moyen de couplage peut convenir pour une traction uniquement, un appui uniquement, ou peut convenir aux deux.

Selon un mode de réalisation, le premier moyen de couplage est agencé pour permettre un déplacement relatif parallèle à ladite première paroi entre ladite première jambe et ledit support. Cela permet d'éviter que la deuxième partie du premier moyen de couplage ne rentre dans le support ou ne s'en éloigne.

Selon un mode de réalisation, ladite première interface permet un glissement et/ou un roulement, de préférence un glissement et/ou un roulement de la deuxième partie par rapport à la première partie. Le glissement est particulièrement intéressant car il est simple à mettre en œuvre et permet beaucoup de liberté dans le déplacement. Il est particulièrement adapté au cas où la jambe est en appui sur le support.

Selon un mode de réalisation, ladite première jambe comprend une paroi de première jambe, dans le prolongement de ladite structure radiante et/ou formant une enveloppe au moins partielle de ladite structure radiante, entre ladite structure radiante et ledit premier moyen de couplage.

De préférence, la première jambe comprend au moins une ouverture, qui peut être appelée première ouverture. Cette ouverture permet de diminuer les concentrations de contraintes. Elle est préférentiellement située dans la paroi de première jambe.

Selon un mode de réalisation, ladite deuxième partie du premier moyen de couplage comprend une plaque d'extrémité de première jambe, plaque qui est verticale. Si la première partie du premier moyen de couplage comprend un galet, la plaque d'extrémité peut rouler (et éventuellement glisser) sur ce galet. Si la première partie du premier moyen de couplage comprend une surface de glissement, la plaque d'extrémité peut glisser dessus. Si la première partie du premier moyen de couplage comprend des crochets, la plaque d'extrémité peut comprendre des trous dans lesquels les crochets s'engagent.

De préférence, l'élément radiant comprend une deuxième jambe de fixation pour coupler mécaniquement la structure radiante audit support, et un deuxième moyen de couplage pour coupler mécaniquement ladite deuxième jambe audit support ;
ladite deuxième jambe étant positionnée autour dudit conduit ou positionnée d'un autre côté dudit conduit que la première jambe ;
ledit deuxième moyen de couplage comprenant :
   - une première partie agencée pour être fixe par rapport audit support, et
   - une deuxième partie fixe par rapport à ladite deuxième jambe, la première partie et la deuxième partie étant mécaniquement couplées via une deuxième interface de façon à permettre un déplacement relatif entre la première partie et deuxième partie.

De préférence, les premier moyen de couplage et deuxième moyen de couplage sont distincts, c'est-à-dire qu'ils sont séparés. Par exemple le conduit est positionné entre les premier moyen de couplage et deuxième moyen de couplage.

De préférence, les première jambe et deuxième jambe sont situées entre la structure radiante et le support; elles permettent d'assurer le supportage de la structure radiante sur le support tout en permettant une déformation libre.

Selon ce mode de réalisation préféré, la structure radiante est mécaniquement couplée à la paroi d'un four par l'intermédiaire de la première jambe et de la deuxième jambe. Les première jambe et deuxième jambe ne font pas partie de la structure radiante. Elles peuvent servir à rigidifier la structure radiante. Les première jambe et deuxième jambe contribuent notamment à assurer une fonction de fixation de la structure radiante à la paroi du four, par l'intermédiaire du support, qu'il soit sous forme de crochet de paroi et/ou de bouchon.

Selon un mode de réalisation préféré, la première jambe est couplée mécaniquement au support dans une première zone de couplage et la deuxième jambe est couplée mécaniquement au support dans une deuxième zone de couplage, pour permettre un déplacement de chacune des jambes par rapport au support afin que des déformations liées à la déformation thermique et/ou mécanique de l'élément radiant (de la structure radiante en particulier) provoquent le moins possible de contraintes dans l'élément radiant. De manière préférée, la deuxième jambe est en alliage, par exemple (en acier).

Selon un mode de réalisation préféré, le support comprend une deuxième portion de support pour coupler mécaniquement la deuxième jambe et une première portion de support pour coupler mécaniquement la première jambe. De façon préférée, les deuxième portion de support et première portion de support sont accolées ou même couplées mécaniquement lorsqu'elles sont fixées à une paroi de four.

De préférence, la deuxième jambe est en appui ou en traction sur le support par l'intermédiaire du deuxième moyen de couplage.

De préférence, il existe une zone évidée située entre les première jambe et deuxième jambe.

De préférence, l'élément radiant, en particulier sa deuxième jambe, est agencé pour que ladite deuxième interface soit à une température plus basse que l'intérieur du four, par exemple grâce à un isolant formant une isolation thermique entre, d'une part, la structure radiante et/ou l'intérieur du four, et, d'autre part, ladite deuxième interface.

De préférence, la première zone de couplage (dans laquelle est située la première interface) et la deuxième zone de couplage (dans laquelle est située la deuxième interface) sont distinctes. Distincte signifie qu'elles ne sont pas confondues. De manière encore plus préférée, les première zone de couplage et deuxième zone sont situées de part et d'autre du conduit d'amenée d'énergie.

De préférence, les première jambe et deuxième jambe dépassent de la structure radiante en direction de la première extrémité, dans le prolongement de la structure radiante. Préférentiellement, les première jambe et deuxième jambe de fixation chevauchent au moins en partie autour dudit conduit.

Selon un mode de réalisation de l'invention, les première jambe et deuxième jambe de fixation sont attenantes à la structure radiante, de manière préférée, elles prolongent la structure radiante, ou suivant une autre manière préférée, elles y sont soudées, ou suivant une autre manière plus préférée, elles y sont soudées de manière à assurer une continuité structurale en prolongation de la structure radiante.

Selon un autre mode de réalisation, la deuxième jambe est positionnée autour dudit conduit. De manière préférée, une couche d'isolant est positionnée entre le conduit et la première et/ou deuxième jambe afin de limiter les transferts de chaleur.

Selon un mode de réalisation préféré le premier moyen de couplage comprend au minimum un moyen d'ancrage de la deuxième jambe au support. De préférence, ladite deuxième jambe est percée d'au moins un trou ou comprend une pièce filetée prévue pour être boulonnée audit support. Un ancrage de la deuxième jambe avec le support par l'utilisation de boulons, rivets, de soudures ou tout autre moyen de fixation est couvert par l'invention.

Selon un autre mode de réalisation préféré, la deuxième jambe comprend un assemblage de renfort pour la rigidifier, de manière plus préférée, l'assemblage de renfort est fixé à la deuxième jambe, de manière encore plus préférée, l'assemblage de renfort est soudé à la deuxième jambe. Dans un mode de réalisation particulier, l'assemblage de renfort comprend : une pièce de renfort de base, deux pièces de renfort latérales sous forme de parois latérales, une pièce de renfort supérieure sous forme de paroi, l'assemblage de renfort étant fixé à la plaque d'extrémité de première jambe, et/ou à la deuxième jambe.

De préférence, l'assemblage de renfort comprend en outre un raidisseur, de manière plus préférée, au moins deux raidisseurs, de manière plus préférée encore, le/les raidisseur/s est/sont vertical/caux.

De préférence, la deuxième jambe comprend au moins une ouverture, qui peut être appelée deuxième ouverture. Cette ouverture permet de diminuer les concentrations de contraintes. Elle est préférentiellement située dans la paroi de deuxième jambe.

De préférence, la deuxième jambe comprend une paroi de deuxième jambe, dans le prolongement de la structure radiante et/ou formant une enveloppe au moins partielle de ladite structure radiante, entre la structure radiante et le deuxième moyen de couplage.

De préférence, la deuxième jambe comprend une première paroi et une deuxième paroi de deuxième jambe, lesquelles parois comprenant chacune une deuxième ouverture.

De préférence, la deuxième jambe comprend une plaque d'extrémité de deuxième jambe formant une surface de deuxième jambe fixée à la paroi de deuxième jambe au niveau de la première extrémité de la deuxième jambe pour coupler mécaniquement la deuxième jambe au support par l'intermédiaire du deuxième moyen de couplage. Une deuxième extrémité de deuxième jambe correspond à l'interface entre la deuxième jambe et la structure radiante.

De préférence, l'élément radiant comprend en outre une troisième jambe positionnée entre la première jambe et la deuxième jambe.

De préférence, l'élément radiant comprend en outre un troisième moyen de couplage pour coupler mécaniquement la troisième jambe au support.

De préférence, la troisième jambe est en appui sur le support ou en traction par l'intermédiaire du troisième moyen de couplage.

De préférence, le troisième moyen de couplage est un moyen d'appui configuré pour permettre un déplacement relatif libre de ladite troisième jambe selon une direction par rapport audit support, de manière plus préférée le moyen d'appui est un moyen d'appui rotatif, de manière encore plus préférée un moyen d'appui à rouleau ou à galet.

De préférence, le troisième moyen de couplage est un moyen d'appui à glissement configuré pour permettre un déplacement relatif libre de la troisième jambe selon une direction par rapport audit support.

De préférence, le support comprend une couche d'isolant positionnée de sorte à entourer les première jambe et/ou deuxième jambe et/ou troisième jambe et/ou le conduit au moins en partie.

Selon un autre mode de réalisation, lorsque le support est un bouchon, un isolant de support est positionné sur le support de sorte à entourer la première et/ou la deuxième jambe et/ou la troisième jambe au moins en partie. Cela est particulièrement avantageux car un tel isolant permet de réduire les déperditions de chaleur vers l'extérieur d'un four par le bouchon. Lorsque le support est la paroi du four, un isolant de support est également positionné autour de la première et/ou de la deuxième jambe.

De préférence, la structure radiante comprend une première paroi courbée et une deuxième paroi courbée raccordées selon une première arête et une deuxième arête de sorte que la structure radiante présente, en section transversale, une section lenticulaire, de manière plus préférée présentant une corde.

De préférence, une première paroi et une deuxième paroi couplées mécaniquement à leurs deux extrémités se faisant face de sorte à former une première arête et une deuxième arête.

Selon un autre mode de réalisation, la structure radiante comprend une seule paroi pliée en forme de goutte d'eau selon une coupe transversale. Une telle forme en goutte d'eau est obtenue par exemple en enroulant une paroi partiellement de sorte à obtenir une paroi en forme de U comprenant deux extrémités se faisant face. Ces dernières peuvent ensuite être couplées mécaniquement (de préférence soudées) de sorte à former une arête. Une arête peut présenter un léger plat ou un recouvrement des deux extrémités se faisant face.

L'invention ainsi que tous les modes de réalisation de l'invention peut s'appliquer à des tubes radiants de différentes sortes, par exemple de type : P, double P, U, W, I, etc.

Selon un mode de réalisation envisagé, l'élément radiant comprend une structure radiante en W développée entre le conduit et une buse de sortie.

L'invention propose aussi une portion de four d'un four comprenant une première paroi de four verticale et un premier élément radiant selon un mode de réalisation de l'invention, le support du premier élément radiant étant uniquement fixé à ou localisé sur la première paroi de four, de manière plus préférée le support du premier élément radiant étant fixé uniquement à la première paroi de four. En d'autres termes, le support n'est pas couplé mécaniquement à une deuxième paroi du four.

Tous les modes de réalisation et toutes les variantes prévues pour l'élément radiant selon l'invention sont applicables à la portion de four selon l'invention, *mutatis mutandis.*

Dans un mode de réalisation, ladite première jambe est située plus bas que ledit conduit. Elle est de préférence en appui sur le support. En effet, à cause du couple dû à la gravité, cette jambe inférieure appuie sur la paroi, ce qui simplifie la mise en place d'un couplage mobile par rapport à une jambe supérieure qui serait en traction sur la paroi.

De préférence, la portion de four comprend en outre un autre élément radiant, le support du deuxième élément radiant étant fixé à la deuxième paroi de four.

L'invention propose aussi un four comprenant une pluralité d'éléments radiants selon l'invention, ou, une pluralité de portions de four selon l'invention, le four ayant une largeur de four pour traiter thermiquement une bande ayant une largeur de bande.

Tous les modes de réalisation et toutes les variantes prévues pour l'élément radiant selon l'invention, pour la portion de four selon l'invention sont applicables au four selon l'invention, mutatis mutandis.

De préférence, les structures radiantes de la pluralité d'éléments radiants occupent essentiellement toute la largeur de four.

Les inventeurs proposent en outre une méthode de fixation d'un élément radiant à une première paroi verticale d'un four pour le traitement thermique d'un produit, ladite méthode comprenant les étapes suivantes :
a. fournir un élément radiant comprenant :
   - une première extrémité située d'un premier côté de l'élément radiant;
   - une deuxième extrémité libre située d'un deuxième côté de l'élément radiant, le deuxième côté étant opposé au premier côté;
   - une structure radiante pour le chauffage à l'intérieur dudit four, située entre les première extrémité et deuxième extrémité ;
   - un conduit pour une amenée d'énergie à l'intérieur de ladite structure radiante, ledit conduit étant situé du premier côté de l'élément radiant;
   - une première jambe de fixation située du premier côté de l'élément radiant,
      un premier moyen de couplage comprenant :
      - une première partie, et
      - une deuxième partie fixe par rapport à ladite première jambe, la première partie et la deuxième partie étant prévues pour être mécaniquement couplées via une première interface de façon à permettre un déplacement relatif entre la première partie et deuxième partie ;
b. placer ledit élément radiant sur ladite première paroi de sorte que :
   - la deuxième extrémité soit libre ;
   - la première jambe de fixation couple mécaniquement la structure radiante à un support localisé sur ladite première paroi ;
   - le premier moyen de couplage couple mécaniquement ladite première jambe audit support ;
   - la première partie du premier moyen de couplage soit fixe par rapport audit support ; et
   - la deuxième partie du premier moyen de couplage soit mécaniquement couplée à la première partie via la première interface de façon à permettre un déplacement relatif entre la première partie et deuxième partie.

De préférence, l'élément radiant fourni à l'étape a. comprend en outre le support; et l'étape b. comprend de localiser le support sur ladite première paroi.

De préférence, l'élément radiant fourni à l'étape a. comprend en outre une deuxième jambe de fixation pour coupler mécaniquement la structure radiante audit support, et un deuxième moyen de couplage pour coupler mécaniquement ladite deuxième jambe audit support ;
ladite deuxième jambe étant positionnée autour dudit conduit ou positionnée d'un autre côté dudit conduit que la première jambe ;
ledit deuxième moyen de couplage comprenant :
   - une première partie agencée pour être fixe par rapport audit support, et
   - une deuxième partie fixe par rapport à ladite deuxième jambe, la première partie et la deuxième partie étant mécaniquement couplées via une deuxième interface de façon à permettre un déplacement relatif entre la première partie et deuxième partie ; et l'étape b. telle que
      - la deuxième jambe de fixation couple mécaniquement la structure radiante audit support;
      - le deuxième moyen de couplage couple mécaniquement ladite deuxième jambe audit support ;
      - la première partie du deuxième moyen de couplage soit fixe par rapport audit support ; et
      - la deuxième partie du deuxième moyen de couplage soit mécaniquement couplée à la première partie via la deuxième interface de façon à permettre un déplacement relatif entre la première partie et deuxième partie du deuxième moyen de couplage.

Tous les modes de réalisation et toutes les variantes prévues pour l'élément radiant selon l'invention, pour la portion de four selon l'invention et pour le four selon l'invention sont applicables à la méthode l'invention, mutatis mutandis.

Un produit au sens de l'invention peut être une bande, une plaque, une brame ; métallique ou non-métallique ; magnétique ou non-magnétique.

### Brève description des figures

D'autres caractéristiques et avantages de l'invention apparaîtront à la lecture de la description détaillée qui suit pour la compréhension de laquelle on se reportera aux figures annexées parmi lesquelles :
- la Fig.1 montre un mode de réalisation de l'invention ;
- la Fig.2 montre un mode de réalisation de l'invention ;
- les Figs.3a, 3b, 3c montrent des modes de réalisation préférés de l'invention ;
- les Figs.4a, 4b, 4c montrent des modes de réalisation préférés de l'invention ;
- les Fig.5a, 5b montrent un mode de réalisation préféré de l'invention;
- les Fig.6 et 7 montrent des modes de réalisation préférés de l'invention ;
- la Fig.8 montre un mode de réalisation de four selon l'invention ;
- la Fig.9 montre un mode de réalisation détaillé d'une jambe au niveau de la première extrémité ;
- la Fig.10 montre un mode de réalisation détaillé d'un couplage mécanique d'une jambe avec un support selon l'invention.
Les dessins des figures ne sont pas à l'échelle. Généralement, des éléments ou constituants semblables sont dénotés par des références semblables dans les figures. La présence de numéros de référence aux dessins ne peut être considérée comme limitative, y compris lorsque ces numéros sont indiqués dans les revendications.

### Description détaillée de certains modes de réalisation de l'invention

La figure 1 montre un exemple de mode de réalisation de l'élément radiant 1 de l'invention. L'élément radiant 1 est destiné à être placé sur une première paroi 71 verticale d'un four 200, par l'intermédiaire d'un support 3 qui peut faire partie intégrante de la première paroi 71 ou être une pièce fixée à la première paroi 71.

L'élément radiant 1 comprend une structure radiante 2 située entre une première extrémité 7 située d'un premier côté 501 de l'élément radiant 1, et une deuxième extrémité 8 située d'un deuxième côté 502 de l'élément radiant 1, le deuxième côté 502 étant opposé au premier côté 501. La deuxième extrémité 8 est libre, elle n'est donc pas directement couplée mécaniquement à une paroi d'un four mais elle est couplée mécaniquement à la première paroi 71 d'un four, par l'intermédiaire du support 3, à travers la structure radiante 2 et la première jambe 20 (qui sera décrite plus bas).

L'élément radiant 1 comprend un conduit 5 connecté à la structure radiante 2 afin que le conduit 5 permette l'amenée d'une source d'énergie à l'intérieur de la structure radiante 2. Le conduit 5 est généralement raccordé à une amenée de source d'énergie traversant la première paroi 71. Le conduit 5 est situé du premier côté 501 de l'élément radiant 1.

L'élément radiant 1 comprend une première jambe 20 de fixation pour coupler mécaniquement la structure radiante 2 au support 3 . La première jambe 20 est mécaniquement couplée au support 3 par l'intermédiaire d'un premier moyen de couplage 25. Le premier moyen de couplage 25 comprend une première partie 25a agencée pour être fixe par rapport audit support 3, et une deuxième partie 25b fixe par rapport à ladite première jambe 20. Ainsi, lorsque la première jambe 20 se déplace, la deuxième partie 25b suit le déplacement, qui est dû en général à des déformations thermo-mécaniques. La première partie 25a est immobile tant que le support 3 est immobile. La deuxième partie 25b est immobile tant que la première jambe 20 est immobile. Le couplage entre la première 25a et la deuxième 25b parties est une première interface 25c qui comprend tous les contacts mécaniques entre la première 25a et la deuxième 25b parties, y compris d'éventuelles pièces mobiles assurant ces contacts mécaniques. La première interface 25c est située dans une première zone de couplage 23, et permet un déplacement relatif entre la première jambe 20 et le support 3 en rendant possible un déplacement relatif entre la première partie 25a et deuxième partie 25b du premier moyen de couplage 25.

Par exemple, le premier moyen de couplage 25 est un moyen d'appui configuré pour permettre un déplacement relatif libre de la première jambe 20 par rapport au support 3. Par exemple le moyen d'appui est un moyen d'appui à rouleau 40 tel que représenté en figures 4a, 4b ou 4c. Par exemple le moyen d'appui est un moyen de glissement tel qu'illustré à la figure 1, où la première partie 25a est une surface du support 3, la deuxième partie 25b est une surface d'extrémité de la première jambe 20 qui glisse sur ladite surface du support 3, et l'interface 25c est l'interface entre ces surfaces. Dans l'exemple de la figure 1, la première jambe 20 est en appui sur le support 3.

La figure 1 permet en outre d'illustrer un isolant 73 utilisé dans un mode de réalisation préféré de l'invention, et formant une isolation thermique entre, d'une part, la structure radiante 2 et l'intérieur du four 200, et, d'autre part, la première interface 25c. L'extrémité de la deuxième partie 25b, qui appartient à cette première interface 25c se trouve ainsi dans une zone froide. L'isolant de support 73 est préférentiellement positionné au niveau de la première extrémité 7 et contre le support 3.

La figure 2 permet en outre d'illustrer une deuxième paroi de four 72 verticale et ayant une couche d'isolant de paroi 74 représentée avec une texture en points. Dans l'exemple de la figure 2, la première jambe 20 est en traction sur le support 3. Le moyen de couplage 25 comprend préférentiellement des éléments de retenue, comme des trous de fixation 101 (illustrés à la figure 9) couplés à des moyens de fixation, permettant un déplacement relatif.

Les figures 3a, 3b, 3c, 4a, 4b et 4c montrent des exemples de modes de réalisation de l'invention, dans lesquels l'élément radiant 1 comprend une deuxième jambe 10 de fixation couplant mécaniquement la structure radiante 2 au support 3. Un deuxième moyen de couplage 15 couple mécaniquement la deuxième jambe 10 au support 3. La deuxième jambe 10 est positionnée autour du conduit 5 ou positionnée d'un autre côté du conduit 5 que la première jambe 20. Le deuxième moyen de couplage 15 comprend une première partie 15a agencée pour être fixe par rapport au support 3, et une deuxième partie 15b fixe par rapport à la deuxième jambe 10. La première partie 15a et la deuxième partie 15b sont mécaniquement couplées via une deuxième interface 15c, préférentiellement de façon à permettre un déplacement relatif entre la première partie 15a et deuxième partie 15b.

Les deuxième jambe 10 et première jambe 20 sont préférentiellement séparées et reliées à la structure radiante 2. Il existe entre les première jambe 20 et deuxième jambe 10, une zone évidée 9. Les première jambe 20 et deuxième jambe 10 sont préférentiellement mécaniquement couplées par l'intermédiaire de la structure radiante 2. Les première jambe 20 et deuxième jambe 10 dépassent de la structure radiante 2. Par exemple, le conduit 5 est positionné entre les première jambe 20 et deuxième jambe 10 de fixation.

Les figures 3a, 3b, 3c montrent la deuxième paroi 72 du four, verticale, et située à l'opposé de la première paroi 71 de four sur laquelle est fixé le support 3. La deuxième extrémité 8 de l'élément radiant 1 est donc libre par rapport à la deuxième paroi 72 de four. Une couche d'isolant de support 73 est également prévue au niveau de la première extrémité 7 de l'élément radiant 1, contre le support 3. Cette couche d'isolant de support 73 est représentée uniquement sur certaines figures, mais suivant une mise en œuvre préférée de l'invention, elle est présente sur toutes les exécutions de l'invention.

La figure 3a reprend certaines caractéristiques de la figure 1 et comprend en plus la deuxième jambe 10 qui est positionnée autour du conduit 5. Selon un mode de réalisation particulièrement avantageux, un isolant de conduit est positionné, au moins partiellement, entre le conduit 5 et la deuxième jambe 10 de sorte à isoler thermiquement la deuxième jambe 10 de la chaleur émise par le conduit 5.

Les figures 3b, 3c, 4a, 4b, 4c montrent l'élément radiant 1 pour lequel, le conduit 5 est positionné entre les première jambe 20 et deuxième jambe 10.

La figure 3c montre également un compensateur 59 fixé au support 3 permettant d'assurer un couplage mécanique du conduit 5 avec le support 3. Le compensateur 59 est de préférence isolé du conduit 5, à l'exception de la partie vis à vis du compensateur 59 en contact avec le conduit 5. Un brûleur 58 est représenté à l'extrémité du conduit 5. Le brûleur 58 est connecté à l'extrémité du conduit 5.

La figure 3c montre également une ouverture d'extrémité inférieure de jambe ou première ouverture 52, située sur la première jambe 20. Cette ouverture 52 est située au niveau de l'extrémité inférieure de la première jambe 20. Dans le mode de réalisation de la figure 5b, la première ouverture 52 serait par exemple réalisée dans la première paroi 202A et dans la deuxième paroi 202B de première jambe 20. La figure 3c montre en outre une ouverture d'extrémité supérieure de jambe ou deuxième ouverture 51, située sur la deuxième jambe 10. Cette ouverture 51 est située au niveau de l'extrémité supérieure de la deuxième jambe 10. Dans le mode de réalisation de la figure 5b, la deuxième ouverture 51 serait par exemple réalisée dans la première paroi 102A et dans la deuxième paroi 102B de deuxième jambe 10. En outre, la figure 3c montre une ouverture de centre de jambe 53 ou ouverture de paroi 53 située dans la deuxième jambe 10, dans une zone éloignée des extrémités de la deuxième jambe 10. De préférence, la première paroi 102A et la deuxième paroi 102B de deuxième jambe 10 représentées en figure 5b comprennent chacune une ouverture de paroi 53, de préférence une ouverture de paroi 53 est une ouverture essentiellement de forme simple. Des ouvertures de centre de jambe 53 similaires peuvent être réalisées dans les première jambe 20 et/ou troisième jambe 30 (non-représenté).

En figure 4a, le deuxième moyen de couplage 15 est un moyen de fixation 16 pour fixer la deuxième jambe 10 au support 3 au niveau de la deuxième zone de couplage 13 de façon immobile. Le moyen de fixation 16 est représenté par un triangle. Le premier moyen de couplage 25 est configuré pour coupler mécaniquement la première jambe 20 au support 3 au niveau de la première zone de couplage 23 et permet un déplacement relatif entre la première jambe 20 et le support 3, via l'interface 25c entre les première 25a et deuxième 25b parties du moyen de couplage 25. Par exemple, le premier moyen de couplage 25 est un moyen d'appui configuré pour permettre un déplacement relatif libre de la première jambe 20 selon une seule première direction 29 par rapport au support 3, et/ou parallèlement à la première paroi 71 (avec potentiellement une composante de la direction de déplacement perpendiculaire à la figure 4a). Par exemple le moyen d'appui est un moyen d'appui à rouleau 40 ou à glissement. Les flèches représentées autour du premier moyen de couplage 25 montrent la première direction 29, verticale, du déplacement relatif du premier moyen de couplage 25.

En figure 4b, l'élément radiant 1 diffère du mode de réalisation représenté en figure 4a en ce que le deuxième moyen de couplage 15 comprend deux dispositifs de couplage :
- un premier dispositif de couplage libre permettant un déplacement relatif entre les première 15a et deuxième 15b parties du moyen de couplage. Les flèches représentées en figure 4b autour du moyen de couplage du deuxième dispositif de couplage libre montrent une deuxième direction 19 du déplacement relatif du moyen de couplage;
- un deuxième dispositif de couplage, fixe, comprenant un moyen de fixation 16 pour fixer la deuxième jambe 10 au support 3.

En figure 4c, l'élément radiant 1 comprend :
- une deuxième jambe 10 couplée mécaniquement au support 3 par l'intermédiaire d'un deuxième moyen de couplage 15 au niveau de la deuxième zone de couplage 13, le deuxième moyen de couplage 15 permet un déplacement relatif entre la deuxième jambe 10 et le support 3. Les flèches représentées en Fig.4c autour du deuxième moyen de couplage 15 montrent la deuxième direction 19 du déplacement relatif du deuxième moyen de couplage 15;
- une première jambe 20 couplée mécaniquement à un support 3 par l'intermédiaire d'un premier moyen de couplage 25 au niveau de la première zone de couplage 23, le premier moyen de couplage 25 permet un déplacement relatif entre la première jambe 20 et le support 3. Les flèches représentées en Fig.4c autour du premier moyen de couplage 25 montrent la première direction 29 du déplacement du premier moyen de couplage 25. Par exemple, le premier moyen de couplage 25 pour ce mode de réalisation est un moyen d'appui, de manière plus préférée, ce moyen de couplage est un moyen d'appui à rouleau 40 ou à glissement ;
- une troisième jambe 30 couplée mécaniquement au support 3 par l'intermédiaire d'un troisième moyen de couplage 35 au niveau d'une troisième zone de couplage 33 (illustrée figure 7), le troisième moyen de couplage 35 permet un déplacement relatif entre la troisième jambe 30 et le support 3. Les flèches représentées en Fig.4c autour du troisième moyen de couplage 35 montrent la troisième direction 39 du déplacement relatif du troisième moyen de couplage 35.

Le troisième moyen de couplage 35 comprend une première partie 35a agencée pour être fixe par rapport au support 3, et une deuxième partie 35b fixe par rapport à la troisième jambe 30, la première partie 35a et la deuxième partie 35b étant mécaniquement couplées via une troisième interface 35c de façon à permettre un déplacement relatif entre la première partie 35a et deuxième partie 35b. De préférence, la troisième jambe 30 est prévue pour être en appui ou en traction sur le support 3 par l'intermédiaire du troisième moyen de couplage 35. L'élément radiant est agencé pour que la troisième interface 35c soit à une température plus basse que l'intérieur du four 200.

En figure 4c, le deuxième moyen de couplage 15 permet un déplacement relatif entre la deuxième jambe 10 et le support 3 selon la deuxième direction 19, de préférence uniquement selon cette deuxième direction 19. Le premier moyen de couplage 25 permet un déplacement relatif entre la première jambe 20 et le support 3, parallèle à la première paroi 71, par exemple selon la première direction 29, de préférence uniquement selon cette première direction 29. Le troisième moyen de couplage 35 permet un déplacement relatif entre la troisième jambe 30 et le support 3 selon la troisième direction 39, de préférence uniquement selon cette troisième direction 39.

De préférence, la première direction 29 et la deuxième direction 19 sont essentiellement orthogonales à une direction principale de la structure radiante 2 allant de la première extrémité 7 à la deuxième extrémité 8. De préférence, la première direction 29 et la deuxième direction 19 sont une direction verticale, c'est-à-dire qu'elles sont essentiellement parallèles à une paroi verticale d'un four. De préférence, les première direction 29 et deuxième direction 19 sont parallèles, de manière plus préférée, elles sont confondues. De préférence, la troisième direction 39 est essentiellement parallèle à une direction principale de la structure radiante 2 allant de la première extrémité 7 à la deuxième extrémité 8. De préférence la troisième direction 39 une direction horizontale c'est-à-dire qu'elle est essentiellement orthogonale à une paroi verticale d'un four. De préférence, les première direction 29 et deuxième direction 19 sont essentiellement orthogonales à la troisième direction 39.

De préférence, la troisième jambe 30 représentée en figure 4c comprend :
- une première extrémité de troisième jambe 30 couplée mécaniquement audit support 3 par l'intermédiaire du troisième moyen de couplage 35 ;
- une deuxième extrémité de troisième jambe 30 fixée à la structure radiante 2.

De préférence la deuxième extrémité de troisième jambe 30 comprend deux portions de fixation pour se fixer mécaniquement à la structure radiante 2 de sorte qu'il existe une ouverture de troisième jambe 55 entre la structure radiante 2 et les deux portions de fixation de la deuxième extrémité de troisième jambe 30. L'avantage de cette ouverture de troisième jambe 55, à l'image de celle représentée en figure 3c comme zone évidée 9 à titre d'exemple, est de permettre une réduction des contraintes au niveau de la fixation de la troisième jambe 30 à la structure radiante 2. En effet, cette ouverture de troisième jambe 55 permet de limiter les concentrations de contraintes liées à la déformation thermo-mécanique . Le conduit 5 est partiellement représenté en traits interrompus de sorte à mieux faire apparaitre ce dernier qui est partiellement recouvert par la troisième jambe 30, le conduit 5 sur cette figure 4c est toutefois similaire aux conduits 5 représentés en figures 3a à 4b.

En figures 5a et 5b sont des vues en coupe de la figure 3b. La section transversale représentée en coupe Va sur la figure 5a est lenticulaire. Une section lenticulaire est caractérisée par une première paroi 2A essentiellement courbée et par une deuxième paroi 2B essentiellement courbée, les deux étant couplées mécaniquement à leurs deux extrémités se faisant face et formant une première arête 61 et une deuxième arête 62.

Une coupe transversale réalisée au niveau de la première jambe 10 et de la deuxième jambe 20 est montrée sur la figure 5b. Elle correspond à la vue en coupe Vb de la figure 3b. La prolongation des première latérale 2A et deuxième paroi 2B peut être fermée, par exemple par une pièce de renfort de base 103. La deuxième jambe 10 comprend des constituants d'un assemblage de renfort afin d'assurer une bonne rigidité de la deuxième jambe 10 et en particulier afin de prévenir des déformations en torsion, c'est-à-dire prévenir des déformations dans une direction différente de la direction allant de la deuxième jambe 10 vers la première jambe 20. Un tel assemblage de renfort permettant d'assurer une bonne rigidité de deuxième jambe 10 est par exemple un ou plusieurs raidisseurs verticaux 108. Un raidisseur vertical 108, ici représenté selon une direction essentiellement longitudinale à la deuxième jambe 10 peut, selon un autre mode de réalisation être positionné selon une direction essentiellement transversale à la deuxième jambe 10. En figure 5b, la première jambe 20 comprend une prolongation de la première paroi 2A et de la deuxième paroi 2B qui forment respectivement, une première paroi 202A et une deuxième paroi 202B de première jambe 20. Ainsi, la première 20 (respectivement deuxième 10) jambe peut être formée des première 202A (respectivement 102A) et deuxième 202B (respectivement 102B) parois, avec optionnellement la pièce de renfort de base 103. Le mode de réalisation des figures 5a et 5b, et en particulier le mode de réalisation de la structure radiante 2 peut être appliqué aux modes de réalisation des figures 1, 2, 3a, 3b, 3c, 4a, 4b, 4c.

La figure 6 montre un mode de réalisation particulier de l'élément radiant de l'invention. Cet élément radiant 1 comprend une structure radiante 2 dite en double P. La structure radiante 2 en double P comprend une première section droite 81, une deuxième section droite 82, et une troisième section droite 83 s'étendant selon des directions essentiellement parallèles, entre ladite première extrémité 7 et ladite deuxième extrémité 8,
ladite première section droite 81 et ladite deuxième section droite 82 étant connectées de manière fluidique :
   ∘ au niveau de ladite première extrémité 7 par une première portion coudée 84;
   ∘ au niveau de ladite deuxième extrémité 8 par une deuxième portion coudée 86;
la première section droite 81 et la troisième section droite 83 étant connectées de manière fluidique :
   ∘ au niveau de la première extrémité 7 par une troisième portion coudée 85;
   ∘ au niveau de la deuxième extrémité 8 par une quatrième portion coudée 88.

La première jambe 20 permet de coupler mécaniquement la structure radiante 2 au support 3 au niveau de la première zone de couplage 23. Par exemple, la première jambe 20 est couplée à la troisième portion coudée 85 et/ou et à la troisième section droite 83.

La deuxième jambe 10 permet de coupler mécaniquement la structure radiante 2 au support 3 au niveau de la deuxième zone de couplage 13. Par exemple, la deuxième jambe 10 est couplée à la deuxième portion coudée 84 et/ou à la deuxième section droite 82.

La figure 7 montre un mode de réalisation particulier de l'élément radiant de l'invention. Cet élément radiant 1 comprend une structure radiante 2 dite en W entre le conduit 5 et une buse de sortie 95. La structure radiante 2 en W représentée comprend une première section droite 91, une deuxième section droite 92, une troisième section droite 93, et, une quatrième section droite 94 s'étendant selon des directions essentiellement parallèles, entre la première extrémité 7 et la deuxième extrémité 8, de sorte que :
- la première section droite 91 et la deuxième section droite 92 sont connectées de manière fluidique par un premier coude 96 ;
- la deuxième section droite 92 et la troisième section droite 93 sont connectées de manière fluidique par un deuxième coude 97 ;
- la troisième section droite 93 et la quatrième section droite 94 sont connectées de manière fluidique par un troisième coude 98.

La première section droite 91 est connectée de manière fluidique au conduit 5, et la quatrième section droite 94 est connectée de manière fluidique à la buse de sortie 95. La deuxième jambe 10 est couplée mécaniquement à la première section droite 91, par exemple elle est fixée à celle-ci. La deuxième jambe 10 permet de coupler mécaniquement la première section droite 91 au support 3, par exemple la deuxième jambe 10 permet de fixer la première section droite 91 au support 3. La première jambe 20 permet de coupler mécaniquement la quatrième section droite 94 au support 3, par exemple la première jambe 20 permet de fixer la quatrième section droite 94 au support 3.

De préférence, dans ce mode de réalisation, la deuxième jambe 10 entoure au moins partiellement la première section droite 91 et la première jambe 20 entoure au moins partiellement la quatrième section droite 94.

La deuxième jambe 10 est couplée mécaniquement au support 3 au niveau de la deuxième zone de couplage 13 par l'intermédiaire du deuxième moyen de couplage 15. La première jambe 20 est couplée mécaniquement au support 3 au niveau de la première zone de couplage 23 par l'intermédiaire du premier moyen de couplage 25. De préférence, le deuxième moyen de couplage 15 est un moyen de fixation et le premier moyen de couplage 25 est un moyen de couplage mécanique permettant un déplacement relatif entre la première jambe 20 et le support 3. Par exemple le premier moyen de couplage 25 est un moyen d'appui à rouleau ou à glissement.

Dans un mode de réalisation préféré de l'élément radiant 1 tel que représenté en figure 7, celui-ci comprend en outre une troisième jambe 30 couplée mécaniquement à un deuxième coude 97, par exemple la troisième jambe 30 est fixée au deuxième coude 97. La troisième jambe 30 est couplée mécaniquement au support 3 par l'intermédiaire d'un troisième moyen de couplage 35 au niveau d'une troisième zone de couplage 33 et permettant un déplacement relatif entre la troisième jambe 30 et le support 3. Par exemple le troisième moyen de couplage 35 est un moyen d'appui à rouleau ou à glissement.

La figure 8 montre une portion de four 100 comprenant deux éléments radiants 1, 1' selon l'invention. La portion de four 100 comprend une première paroi 71 et une deuxième paroi 72 de four. La portion de four 100 est configurée pour permettre le passage d'une bande 99 entre les première paroi 71 et deuxième paroi 72 de four. La bande 99 défilant essentiellement perpendiculairement à la première paroi 71 et à la deuxième paroi 72 de four. Les première paroi 71 et deuxième paroi 72 de four sont distantes d'une distance représentant la largeur de four FW. Une bande 99 a une largeur de bande BW. Les éléments radiants 1, 1' sont positionnés de sorte que leurs structures radiantes respectives 2, 2' permettent un transfert de chaleur à la bande 99 en défilement. Dans le cadre de la présente invention, deux éléments radiants successifs peuvent aussi être fixés à la même première paroi 71.

Le premier élément radiant 1 est fixé à la première paroi 71 de four par l'intermédiaire de son support 3, et, le deuxième élément radiant 1' est fixé à la deuxième paroi 72 de four par l'intermédiaire de son support 3'. La deuxième jambe 10 est fixée au support 3. La première jambe 20 est couplée mécaniquement au support 3 de sorte à permettre un déplacement relatif entre la première jambe 20 et le support 3. Le deuxième élément radiant 1' est fixé à la deuxième paroi 72 de four par l'intermédiaire du support 3'. La deuxième jambe 10' est fixée au support 3'. La première jambe 20' est couplée mécaniquement au support 3' de sorte à permettre un déplacement relatif entre la première jambe 20' et le support 3'. Le conduit 5 du premier élément radiant 1 débouche au niveau de la première paroi 71 de four. Le conduit 5' du deuxième élément radiant 1' débouche au niveau de la deuxième paroi 72 de four.

Concernant la figure 8, tous les modes de réalisation des éléments radiants 1 décrits peuvent s'appliquer à la portion de four 100 décrite. En particulier, les modes de réalisation comprenant une troisième jambe 30 ou bien une structure radiante 2, un conduit 5, une première jambe 20, et un premier moyen de couplage 25 tel que décrits en références aux figures précédentes.

La figure 9 montre un exemple de mode de réalisation d'une première jambe 20 ou d'une deuxième jambe 10 au niveau de la première extrémité 7. Si la jambe considérée est plus bas que le conduit 5, la figure sera préférentiellement inversée haut-bas. La figure 9 montre une vue en coupe d'une jambe (qui peut être la première 20 ou la deuxième 10) dans laquelle, la structure radiante 2 est prolongée afin de former ladite jambe. Ce mode de réalisation est particulièrement adapté pour une jambe en traction sur le support 3. La première jambe 20 (respectivement deuxième jambe 10) est assemblée au support 3 par l'intermédiaire d'une pièce de renfort de base 203 (respectivement 103). Deux pièces de renfort latérales 204 (respectivement 104), une pièce de renfort supérieure 205 (respectivement 105) sont assemblées à la pièce de renfort de base 203 (respectivement 103). La première jambe 20 (respectivement deuxième jambe 10) est assemblée à la pièce de renfort de base 203 (respectivement 103). Dans un mode de réalisation particulier, la pièce de renfort de base 203 (respectivement 103), les deux pièces de renfort latérales 204 (respectivement 104), la pièce de renfort supérieure 205 (respectivement 105) comprennent : une pièce de renfort de base 203 (respectivement 103), deux pièces de renfort latérales 204 (respectivement 104) sous forme de parois, une pièce de renfort supérieure 205 (respectivement 105) sous forme de paroi. Une plaque d'extrémité de première jambe 209 (respectivement deuxième jambe 109) forme une paroi verticale qui permet de fermer l'assemblage comprenant la pièce de renfort de base 203 (respectivement 103), les deux pièces de renfort latérales 204 (respectivement 104), et la pièce de renfort supérieure 205 (respectivement 105).

Cette plaque d'extrémité de première jambe 209 (respectivement deuxième jambe 109) permet en outre de coupler mécaniquement la première jambe 20 (respectivement deuxième jambe 10) au support 3, par l'intermédiaire du premier 25 (respectivement deuxième 15) moyen de couplage. Par exemple, la plaque d'extrémité de première jambe 209 (respectivement deuxième jambe 109) est boulonnée au support 3. La figure 9 montre également deux raidisseurs verticaux 208 (respectivement 108) positionnés en regard de la jonction des deux pièces de renfort latérales 204 (respectivement 104) avec la pièce de renfort de base 203 (respectivement 103). Ces raidisseurs verticaux 208 (respectivement 108), ici représentés selon une direction transverse au plan de coupe, peuvent également être configurés selon un plan longitudinal au plan de coupe. Ces raidisseurs verticaux 208 (respectivement 108), qu'ils soient transverses ou longitudinaux au plan de coupe permettent une meilleure rigidité en torsion de l'assemblage de la première jambe 20 (respectivement deuxième jambe 10) au support 3. La figure 9 montre des trous de fixation 201 (respectivement 101) dans la plaque d'extrémité 209 (respectivement 109) de la première jambe 20 (respectivement deuxième jambe 10) pour permettre la fixation de la première jambe 20 (respectivement deuxième jambe 10) avec le support 3 par l'utilisation de boulons, rivets ou tout autre moyen de fixation. La figure 9 montre deux trous, mais il est également envisageable de n'utiliser qu'un seul trou, tout mode de réalisation avec au moins un trou est donc compris dans la portée de l'invention. Selon un autre mode de réalisation, la première jambe 20 (respectivement deuxième jambe 10) est accrochée au support 3 au moyen de cornières inversées positionnées sur le support 3 qui forment un crochet sur lequel la première jambe 20 (respectivement deuxième jambe 10) est positionnée.

Ainsi, la première jambe 20 comprend, dans le prolongement de la structure radiante 2 et/ou formant une enveloppe au moins partielle de la structure radiante 2, une paroi de première jambe 202A, 202B située entre la structure radiante 2 et le premier moyen de couplage 25. La plaque d'extrémité verticale 209 est préférentiellement fixée à la paroi de première jambe 202A, 202B. Il peut en être de même pour la deuxième jambe 10.

Dans le cas du tube de chauffage radiant décrit en figure 5a, 5b, la structure radiante comprend un premier prolongement pour former la paroi de première jambe 202A de la première jambe 20 et un deuxième prolongement pour former la paroi de première jambe 202B de la jambe 20. Il peut en être de même pour la deuxième jambe 10.

La figure 10 montre un exemple de mode de réalisation d'un moyen d'appui à rouleau 40 pour coupler mécaniquement une première jambe 20, ou une deuxième jambe 10, ou une troisième jambe 30 au support 3. Le moyen d'appui à rouleau 40 représenté en figure 10 est décrit en relation avec la première jambe 20. Ce moyen d'appui à rouleau 40 peut être utilisé pour la deuxième jambe 10, ou facilement être adapté pour la troisième jambe 30, moyennant de la positionner tel qu'il permette un déplacement selon une direction essentiellement horizontale ainsi qu'une troisième jambe ayant une plaque d'extrémité de troisième jambe 309. Le mode de réalisation de la figure 10 s'applique donc à une troisième jambe *mutatis mutandis.*

Le moyen d'appui à rouleau 40 est compris dans le premier moyen de couplage 25. Le moyen d'appui à rouleau 40 comprend une roue 44 (faisant partie de l'interface 25c) positionnée en rotation autour d'un axe de roue 45 (faisant partie de la première partie 25a du moyen de couplage 25). L'axe de roue 45 est fixé au support 3 par un support 46 d'axe de roue 45. Dans l'exemple représenté sur la figure, le moyen d'appui à rouleau 40 est positionné dans un renfoncement du support 3, de sorte que la roue 44 dépasse du support 3 afin de permettre le déplacement de la première jambe 20, relativement au support 3, sans friction avec le support 3. Par exemple la roue 44 dépasse de 0,5 mm à 50 mm, de manière plus préférée la roue 44 dépasse de moins de 20 mm du support 3. Le moyen d'appui à rouleau 40 est positionné au niveau d'une première zone de couplage 23 mécanique. La première jambe 20 comprend une plaque d'extrémité de première jambe 209 formant une surface de première jambe essentiellement plane pour entrer en contact mécanique avec la roue 44 de sorte à former un contact linéique 27 avec la roue 44. La plaque d'extrémité fait partie de la deuxième partie 25b du moyen de couplage 25.

Selon un mode de réalisation particulier présenté en figure 4c, la deuxième partie 25b du premier 25 (respectivement deuxième 15, respectivement troisième 35) moyen de couplage comprend une plaque d'extrémité 209 (respectivement 109, 309) formant une surface de première (respectivement deuxième, respectivement troisième) jambe essentiellement plane pour entrer en contact mécanique avec la roue 44 de sorte à former un contact linéique 27 avec la roue 44. Concernant la troisième jambe 30 illustrée en figure 4c, celle-ci a une plaque d'extrémité de troisième jambe 309 formant une surface de troisième jambe essentiellement orthogonale à la première paroi 71, ce qui nécessite d'avoir un moyen d'appui à rouleau décalé par rapport à ceux des première jambe 20 et deuxième jambe 10.

Concernant la troisième jambe 30 illustrée en figure 7, sa plaque d'extrémité de troisième jambe 309, formant une surface de troisième jambe, se situe au même niveau de la surface de la plaque d'extrémité de deuxième jambe 109 et de la surface de la plaque d'extrémité de première jambe 209. La première jambe 20, la deuxième jambe 10 et la troisième jambe 30 sont en contact avec des moyens d'appui (rotatif, à rouleaux 40 ou à glissement) de sorte qu'elles puissent décrire une translation essentiellement verticale par rapport au support 3. Le support étant fixé à la paroi d'un four selon une direction essentiellement verticale.

Selon une variante préférée de la figure 4c, les moyens d'appui respectifs de la première jambe 20, de la deuxième jambe 10 et de la troisième jambe 30 comprennent des moyens de butée (non-représentés) afin d'empêcher un trop grand déplacement de l'extrémité de la jambe 10 ; 20 ; 30 (de sa plaque d'extrémité) par rapport au support 3 selon la première direction 29 pour la première jambe 20, selon la deuxième direction 19 pour la deuxième jambe 10, ou selon la troisième direction 39 pour la troisième jambe 30. Selon une autre variante préférée de la figure 4c, les moyens d'appui comprennent des moyens de guidage de la jambe 10 ; 20 ; 30 (non-représentés), qui permettent une translation seulement selon la première direction 29 pour la première jambe 20, selon la deuxième direction 19 pour la deuxième jambe 10, ou selon la troisième direction 39 pour la troisième jambe 30.

La présente invention a été décrite en relation avec des modes de réalisation spécifiques, qui ont une valeur purement illustrative et ne doivent pas être considérés comme limitatifs. D'une manière générale, la présente invention n'est pas limitée aux exemples illustrés et/ou décrits ci-dessus. L'usage des verbes « comprendre », « inclure », « comporter », ou toute autre variante, ainsi que leurs conjugaisons, ne peut en aucune façon exclure la présence d'éléments ou de constituants autres que ceux mentionnés. L'usage de l'article indéfini « un », « une », ou de l'article défini « le », « la » ou « l' », pour introduire un élément ou un constituant n'exclut pas la présence d'une pluralité de ces éléments ou de ces constituants. Les numéros de référence dans les revendications ne limitent pas leur portée.

## Revendications

1. Élément de chauffage radiant (1) destiné à être placé sur une première paroi (71) verticale d'un four (200) et comprenant :
- une première extrémité (7) située d'un premier côté (501) de l'élément radiant (1) ;
- une deuxième extrémité (8) située d'un deuxième côté (502) de l'élément radiant (1), le deuxième côté (502) étant opposé au premier côté (501) ;
- une structure radiante (2) pour le chauffage à l'intérieur dudit four (200), située entre lesdites première extrémité (7) et deuxième extrémité (8) ;
- un conduit (5) pour une amenée d'énergie à l'intérieur de ladite structure radiante (2), ledit conduit (5) étant situé du premier côté (501) de l'élément radiant (1) ;
- une première jambe (20) de fixation pour coupler mécaniquement la structure radiante (2) à un support (3) localisé sur ladite première paroi (71), ladite première jambe (20) étant située du premier côté (501) de l'élément radiant (1) ; et
- un premier moyen de couplage (25) pour coupler mécaniquement ladite première jambe (20) audit support (3) ;
**caractérisé en ce que** la deuxième extrémité (8) est libre à l'état monté de l'élément radiant ; et
**en ce que** ledit premier moyen de couplage (25) comprend :
- une première partie (25a) agencée pour être fixe par rapport audit support (3), et
- une deuxième partie (25b) fixe par rapport à ladite première jambe (20), la première partie (25a) et la deuxième partie (25b) étant mécaniquement couplées via une première interface (25c) de façon à permettre un déplacement relatif entre la première partie (25a) et deuxième partie (25b).

2. Élément radiant (1) selon la revendication 1, comprenant un isolant (73) agencé pour former une isolation thermique entre, d'une part, la structure radiante (2) et/ou l'intérieur du four (200), et, d'autre part, ladite première interface (25c) de sorte que ladite première interface (25c) soit à une température plus basse que l'intérieur du four (200).

3. Élément radiant (1) selon l'une quelconque des revendications précédentes, **caractérisé en ce que** ladite première jambe (20) est prévue pour être en appui ou en traction sur ledit support (3) par l'intermédiaire dudit premier moyen de couplage (25).

4. Élément radiant (1) selon l'une quelconque des revendications précédentes, **caractérisé en ce que** le premier moyen de couplage (25) permet un déplacement relatif parallèle à ladite première paroi (71) entre ladite première jambe (20) et ledit support (3).

5. Élément radiant (1) selon l'une quelconque des revendications précédentes, **caractérisé en ce que** ladite première interface (25c) permet un glissement et/ou un roulement, de préférence un glissement et/ou un roulement de la deuxième partie (25b) par rapport à la première partie (25a).

6. Élément radiant (1) selon l'une quelconque des revendications précédentes, **caractérisé en ce que** ladite première jambe (20) comprend, dans le prolongement de ladite structure radiante (2) et/ou formant une enveloppe au moins partielle de ladite structure radiante (2), une paroi de première jambe (202A ; 202B) située entre ladite structure radiante (2) et ledit premier moyen de couplage (25).

7. Élément radiant (1) selon l'une quelconque des revendications précédentes, **caractérisé en ce que** ladite deuxième partie (25b) du premier moyen de couplage (25) comprend une plaque d'extrémité de première jambe (209) verticale.

8. Élément radiant (1) selon l'une quelconque des revendications précédentes **caractérisé en ce qu'**il comprend une deuxième jambe (10) de fixation pour coupler mécaniquement la structure radiante (2) audit support (3), et un deuxième moyen de couplage (15) pour coupler mécaniquement ladite deuxième jambe (10) audit support (3) ;
ladite deuxième jambe (10) étant positionnée autour dudit conduit (5) ou positionnée d'un autre côté dudit conduit (5) que la première jambe (20) ;
ledit deuxième moyen de couplage (15) comprenant :
- une première partie (15a) agencée pour être fixe par rapport audit support (3), et
- une deuxième partie (15b) fixe par rapport à ladite deuxième jambe (10), la première partie (15a) et la deuxième partie (15b) étant mécaniquement couplées via une deuxième interface (15c) de façon à permettre un déplacement relatif entre la première partie (15a) et deuxième partie (15b).

9. Élément radiant (1) selon la revendication précédente **caractérisé en ce qu'**au moins l'une des première (20) et deuxième (10) jambes comprend au moins une ouverture (51, 52, 53).

10. Élément radiant (1) selon l'une quelconque des revendications 8 ou 9 **caractérisé en ce que** ladite deuxième jambe (10) comprend, dans le prolongement de ladite structure radiante (2) et/ou formant une enveloppe au moins partielle de ladite structure radiante (2), une paroi de deuxième jambe (102A ; 102B) située entre ladite structure radiante (2) et ledit deuxième moyen de couplage (15).

11. Portion de four (100) d'un four (200) comprenant une première paroi (71) verticale de four et un premier élément radiant (1) selon l'une quelconque des revendications précédentes, ledit support (3) dudit premier élément radiant (1) étant localisé uniquement sur ladite première paroi (71) de four, de préférence, ledit support (3) dudit premier élément radiant (1) étant fixé uniquement à ladite première paroi (71) de four.

12. Portion de four selon la revendication précédente, **caractérisée en ce que** ladite première jambe (20) est située plus bas que ledit conduit (5).

13. Four (200) comprenant une pluralité d'éléments radiants (1, 1') selon l'une quelconque des revendications 1 à 10, ou une pluralité de portions de four (100) selon l'une quelconque des revendications 11 et 12.

14. Méthode de fixation d'un élément de chauffage radiant (1) à une première paroi (71) verticale d'un four (200) pour le traitement thermique d'un produit (99), ladite méthode comprenant les étapes suivantes :
a. fournir un élément radiant (1) comprenant :
- une première extrémité (7) située d'un premier côté (501) de l'élément radiant (1);
- une deuxième extrémité (8) située d'un deuxième côté (502) de l'élément radiant (1), le deuxième côté (502) étant opposé au premier côté (501) ;
- une structure radiante (2) pour le chauffage à l'intérieur dudit four (200), située entre lesdites première extrémité (7) et deuxième extrémité (8) ;
- un conduit (5) pour une amenée d'énergie à l'intérieur de ladite structure radiante (2), ledit conduit (5) étant situé du premier côté (501) de l'élément radiant (1) ;
- une première jambe (20) de fixation située du premier côté (501) de l'élément radiant (1) ; et
- un premier moyen de couplage (25) comprenant :
• une première partie (25a), et
• une deuxième partie (25b) fixe par rapport à ladite première jambe (20), la première partie (25a) et la deuxième partie (25b) étant prévues pour être mécaniquement couplées via une première interface (25c) de façon à permettre un déplacement relatif entre la première partie (25a) et deuxième partie (25b);
b. placer ledit élément radiant (1) sur ladite première paroi (71) de sorte que :
• la deuxième extrémité (8) soit libre ;
• la première jambe (20) de fixation couple mécaniquement la structure radiante (2) à un support (3) localisé sur ladite première paroi (71) ;
• le premier moyen de couplage (25) couple mécaniquement ladite première jambe (20) audit support (3) ;
• la première partie (25a) du premier moyen de couplage (25) soit fixe par rapport audit support (3) ; et
• la deuxième partie (25b) du premier moyen de couplage (25) soit mécaniquement couplée à la première partie (25a) via la première interface (25c) de façon à permettre un déplacement relatif entre la première partie (25a) et deuxième partie (25b).

## Patentansprüche

1. Strahlungsheizelement (1), das dazu bestimmt ist, an einer ersten vertikalen Wand (71) eines Ofens (200) platziert zu werden, und das umfasst:
- ein erstes Ende (7), das sich auf einer ersten Seite (501) des Strahlungselements (1) befindet;
- ein zweites Ende (8), das sich auf einer zweiten Seite (502) des Strahlungselements (1) befindet, wobei die zweite Seite (502) der ersten Seite (501) gegenüberliegt;
- eine Strahlungsstruktur (2) zum Heizen im Inneren des Ofens (200), die sich zwischen dem ersten Ende (7) und dem zweiten Ende (8) befindet;
- eine Leitung (5) zur Energiezufuhr in das Innere der Strahlungsstruktur (2), wobei sich die Leitung (5) auf der ersten Seite (501) des Strahlungselements (1) befindet;
- einen ersten Befestigungsschenkel (20) zum mechanischen Koppeln der Strahlungsstruktur (2) mit einem an der ersten Wand (71) angeordneten Träger (3), wobei sich der erste Schenkel (20) auf der ersten Seite (501) des Strahlungselements (1) befindet; und
- ein erstes Kopplungsmittel (25) zum mechanischen Koppeln des ersten Schenkels (20) mit dem Träger (3);
**dadurch gekennzeichnet, dass** das zweite Ende (8) im montierten Zustand des Strahlungselements frei ist; und
dass das erste Kopplungsmittel (25) umfasst:
- einen ersten Teil (25a), der so eingerichtet ist, dass er in Bezug auf den Träger (3) feststehend ist, und
- einen zweiten Teil (25b), der in Bezug auf den ersten Schenkel (20) feststehend ist, wobei der erste Teil (25a) und der zweite Teil (25b) über eine erste Schnittstelle (25c) mechanisch gekoppelt sind, um eine Relativbewegung zwischen dem ersten Teil (25a) und dem zweiten Teil (25b) zu ermöglichen.

2. Strahlungselement (1) nach Anspruch 1, umfassend eine Isolierung (73), die so eingerichtet ist, dass sie eine thermische Isolierung zwischen einerseits der Strahlungsstruktur (2) und/oder dem Inneren des Ofens (200), und andererseits der ersten Schnittstelle (25c) bildet, sodass die erste Schnittstelle (25c) eine niedrigere Temperatur aufweist als das Innere des Ofens (200).

3. Strahlungselement (1) nach einem der vorstehenden Ansprüche, **dadurch gekennzeichnet, dass** der erste Schenkel (20) dafür vorgesehen ist, mittels des ersten Kopplungsmittels (25) an dem Träger (3) aufzuliegen oder an diesem zu ziehen.

4. Strahlungselement (1) nach einem der vorstehenden Ansprüche, **dadurch gekennzeichnet, dass** das erste Kopplungsmittel (25) eine zu der ersten Wand (71) parallele Relativbewegung zwischen dem ersten Schenkel (20) und dem Träger (3) ermöglicht.

5. Strahlungselement (1) nach einem der vorstehenden Ansprüche, **dadurch gekennzeichnet, dass** die erste Schnittstelle (25c) ein Gleiten und/oder Rollen, vorzugsweise ein Gleiten und/oder Rollen des zweiten Teils (25b) in Bezug auf den ersten Teil (25a) ermöglicht.

6. Strahlungselement (1) nach einem der vorstehenden Ansprüche, **dadurch gekennzeichnet, dass** der erste Schenkel (20), in der Verlängerung der Strahlungsstruktur (2) und/oder eine mindestens teilweise Hülle der Strahlungsstruktur (2) bildend, eine Wand des ersten Schenkels (202A; 202B) umfasst, die sich zwischen der Strahlungsstruktur (2) und dem ersten Kopplungsmittel (25) befindet.

7. Strahlungselement (1) nach einem der vorstehenden Ansprüche, **dadurch gekennzeichnet, dass** der zweite Teil (25b) des ersten Kopplungsmittels (25) eine vertikale Endplatte des ersten Schenkels (209) umfasst.

8. Strahlungselement (1) nach einem der vorstehenden Ansprüche, **dadurch gekennzeichnet, dass** es einen zweiten Befestigungsschenkel (10) zum mechanischen Koppeln der Strahlungsstruktur (2) mit dem Träger (3), und ein zweites Kopplungsmittel (15) zum mechanischen Koppeln des zweiten Schenkels (10) mit dem Träger (3) umfasst;
wobei der zweite Schenkel (10) um die Leitung (5) herum positioniert oder auf einer anderen Seite der Leitung (5) positioniert ist als der erste Schenkel (20);
wobei das zweite Kopplungsmittel (15) umfasst:
- einen ersten Teil (15a), der so eingerichtet ist, dass er in Bezug auf den Träger (3) feststehend ist, und
- einen zweiten Teil (15b), der in Bezug auf den zweiten Schenkel (10) feststehend ist, wobei der erste Teil (15a) und der zweite Teil (15b) über eine zweite Schnittstelle (15c) mechanisch gekoppelt sind, um eine Relativbewegung zwischen dem ersten Teil (15a) und dem zweiten Teil (15b) zu ermöglichen.

9. Strahlungselement (1) nach dem vorstehenden Anspruch, **dadurch gekennzeichnet, dass** mindestens einer des ersten (20) und des zweiten (10) Schenkels mindestens eine Öffnung (51, 52, 53) umfasst.

10. Strahlungselement (1) nach einem der Ansprüche 8 oder 9, **dadurch gekennzeichnet, dass** der zweite Schenkel (10), in der Verlängerung der Strahlungsstruktur (2) und/oder eine mindestens teilweise Hülle der Strahlungsstruktur (2) bildend, eine Wand des zweiten Schenkels (102A; 102B) umfasst, die sich zwischen der Strahlungsstruktur (2) und dem zweiten Kopplungsmittel (15) befindet.

11. Ofenabschnitt (100) eines Ofens (200), der eine erste vertikale Ofenwand (71) und ein erstes Strahlungselement (1) nach einem der vorstehenden Ansprüche umfasst, wobei der Träger (3) des ersten Strahlungselements (1) nur an der ersten Ofenwand (71) angeordnet ist, vorzugsweise wobei der Träger (3) des ersten Strahlungselements (1) nur an der ersten Ofenwand (71) befestigt ist.

12. Ofenabschnitt nach dem vorstehenden Anspruch, **dadurch gekennzeichnet, dass** sich der erste Schenkel (20) weiter unten befindet als die Leitung (5).

13. Ofen (200), der eine Vielzahl von Strahlungselementen (1, 1') nach einem der Ansprüche 1 bis 10 oder eine Vielzahl von Ofenabschnitten (100) nach einem der Ansprüche 11 und 12 umfasst.

14. Verfahren zur Befestigung eines Strahlungsheizelements (1) an einer ersten vertikalen Wand (71) eines Ofens (200) zur Wärmebehandlung eines Produkts (99), wobei das Verfahren die folgenden Schritte umfasst:
a. Bereitstellen eines Strahlungselements (1), welches umfasst:
- ein erstes Ende (7), das sich auf einer ersten Seite (501) des Strahlungselements (1) befindet;
- ein zweites Ende (8), das sich auf einer zweiten Seite (502) des Strahlungselements (1) befindet, wobei die zweite Seite (502) der ersten Seite (501) gegenüberliegt;
- eine Strahlungsstruktur (2) zum Heizen im Inneren des Ofens (200), die sich zwischen dem ersten Ende (7) und dem zweiten Ende (8) befindet;
- eine Leitung (5) zur Energiezufuhr in das Innere der Strahlungsstruktur (2), wobei sich die Leitung (5) auf der ersten Seite (501) des Strahlungselements (1) befindet;
- einen ersten Befestigungsschenkel (20), der sich auf der ersten Seite (501) des Strahlungselements (1) befindet; und
- ein erstes Kopplungsmittel (25), welches umfasst:
- einen ersten Teil (25a), und
- einen zweiten Teil (25b), der in Bezug auf den ersten Schenkel (20) feststehend ist, wobei der erste Teil (25a) und der zweite Teil (25b) dafür vorgesehen sind, über eine erste Schnittstelle (25c) mechanisch gekoppelt zu werden, um eine Relativbewegung zwischen dem ersten Teil (25a) und dem zweiten Teil (25b) zu ermöglichen;
b. Platzieren des Strahlungselements (1) an der ersten Wand (71) sodass:
- das zweite Ende (8) frei ist;
- der erste Befestigungsschenkel (20) die Strahlungsstruktur (2) mechanisch mit einem an der ersten Wand (71) angeordneten Träger (3) koppelt;
- das erste Kopplungsmittel (25) den ersten Schenkel (20) mechanisch mit dem Träger (3) koppelt;
- der erste Teil (25a) des ersten Kopplungsmittels (25) in Bezug auf den Träger (3) feststehend ist; und
- der zweite Teil (25b) des ersten Kopplungsmittels (25) über die erste Schnittstelle (25c) mechanisch mit dem ersten Teil (25a) gekoppelt wird, um eine Relativbewegung zwischen dem ersten Teil (25a) und dem zweiten Teil (25b) zu ermöglichen.

## Claims

1. A radiant heating element (1) intended to be placed on a first vertical wall (71) of an oven (200) and comprising:
- a first end (7) located on a first side (501) of the radiant element (1);
- a second end (8) located on a second side (502) of the radiant element (1), the second side (502) being opposite the first side (501);
- a radiant structure (2) for heating inside said oven (200), located between said first end (7) and second end (8);
- a conduit (5) for an energy feed inside said radiant structure (2), said conduit (5) being located on the first side (501) of the radiant element (1);
- a first attachment leg (20) for mechanically coupling the radiant structure (2) to a support (3) located on said first wall (71), said first leg (20) being located on the first side (501) of the radiant element (1); and
- a first coupling means (25) for mechanically coupling said first leg (20) to said support (3);
**characterised in that** the second end (8) is free in the mounted state of the radiant element; and **in that** said first coupling means (25) comprises:
- a first portion (25a) arranged to be stationary with respect to said support (3), and
- a second portion (25b) stationary relative to said first leg (20), the first portion (25a) and the second portion (25b) being mechanically coupled via a first interface (25c) so as to allow a relative displacement between the first portion (25a) and second portion (25b).

2. The radiant element (1) of claim 1, comprising an insulator (73) arranged to form a thermal insulation between, on the one hand, the radiant structure (2) and/or the interior of the oven (200), and, on the other hand, said first interface (25c), so that said first interface (25c) is at a lower temperature than the interior of the oven (200).

3. The radiant element (1) according to any one of the preceding claims, **characterised in that** said first leg (20) is provided to be in support or in traction on said support (3) by means of said first coupling means (25).

4. The radiant element (1) according to any of the preceding claims, **characterised in that** the first coupling means (25) allows a relative displacement parallel to said first wall (71) between said first leg (20) and said support (3).

5. The radiant element (1) according to any of the preceding claims, **characterised in that** said first interface (25c) allows a sliding and/or a rolling, preferably a sliding and/or a rolling of the second portion (25b) with respect to the first portion (25a).

6. The radiant element (1) according to any one of the preceding claims, **characterised in that** said first leg (20) comprises, in the extension of said radiant structure (2) and/or forming an at least partial envelope of said radiant structure (2), a first leg wall (202A; 202B) located between said radiant structure (2) and said first coupling means (25).

7. The radiant element (1) according to any of the preceding claims, **characterised in that** said second portion (25b) of the first coupling means (25) comprises a vertical first leg end plate (209).

8. The radiant element (1) according to any of the preceding claims, **characterised in that** it comprises a second attachment leg (10) for mechanically coupling the radiant structure (2) to said support (3), and a second coupling means (15) for mechanically coupling said second leg (10) to said support (3);
said second leg (10) being positioned around said conduit (5) or positioned on a different side of said conduit (5) than the first leg (20);
said second coupling means (15) comprising:
- a first portion (15a) arranged to be stationary with respect to said support (3), and
- a second portion (15b) stationary with respect to said second leg (10), the first portion (15a) and the second portion (15b) being mechanically coupled via a second interface (15c) so as to allow a relative displacement between the first portion (15a) and the second portion (15b).

9. The radiant element (1) according to the preceding claim **characterised in that** at least one of the first (20) and second (10) legs comprises at least one opening (51, 52, 53).

10. The radiant element (1) according to any one of claims 8 or 9 **characterised in that** said second leg (10) comprises, in the extension of said radiant structure (2) and/or forming an at least partial envelope of said radiant structure (2), a second leg wall (102A; 102B) located between said radiant structure (2) and said second coupling means (15).

11. An oven segment (100) of an oven (200) comprising a first vertical oven wall (71) and a first radiant element (1) according to any one of the preceding claims, said support (3) of said first radiant element (1) being located only on said first oven wall (71), preferably said support (3) of said first radiant element (1) being attached only to said first oven wall (71).

12. The oven segment according to the preceding claim, **characterised in that** said first leg (20) is located lower than said conduit (5).

13. An oven (200) comprising a plurality of radiant elements (1, 1') according to any of claims 1 to 10, or a plurality of oven segments (100) according to any of claims 11 and 12.

14. A method for attaching a radiant heating element (1) to a first vertical wall (71) of an oven (200) for heat treating a product (99), said method comprising the following steps:
a. providing a radiant element (1) comprising:
- a first end (7) located on a first side (501) of the radiant element (1);
- a second end (8) located on a second side (502) of the radiant element (1), the second side (502) being opposite the first side (501);
- a radiant structure (2) for heating inside said oven (200), located between said first end (7) and second end (8);
- a conduit (5) for an energy feed inside said radiant structure (2), said conduit (5) being located on the first side (501) of the radiant element (1);
- a first attachment leg (20) located on the first side (501) of the radiant element (1); and
- a first coupling means (25) comprising:
- a first portion (25a), and
- a second portion (25b) stationary with respect to said first leg (20), the first portion (25a) and the second portion (25b) being adapted to be mechanically coupled via a first interface (25c) so as to allow a relative displacement between the first portion (25a) and second portion (25b);
b. placing said radiant element (1) on said first wall (71) so that:
• the second end (8) is free;
• the first attachment leg (20) mechanically couples the radiant structure (2) to a support (3) located on said first wall (71);
• the first coupling means (25) mechanically couples said first leg (20) to said support (3);
• the first portion (25a) of the first coupling means (25) is stationary relative to said support (3); and
• the second portion (25b) of the first coupling means (25) is mechanically coupled to the first portion (25a) via the first interface (25c) so as to allow a relative displacement between the first portion (25a) and second portion (25b).
